# EUROPÄISCHE PATENTSCHRIFT

(11) **EP 2 569 131 B1**
(45) Veröffentlichungstag und Bekanntmachung des Hinweises auf die Patenterteilung: **23.09.2015**
(21) Anmeldenummer: 11713187.0
(22) Anmeldetag: 05.04.2011
(51) Int. Cl.: B27D 1/10

(54) **VORRICHTUNG UND VERFAHREN ZUR ZUSAMMENSETZUNG VON FURNIERSTREIFEN MIT EXPANSIONSRAUM**
DEVICE AND METHOD FOR COMBINING VENEER STRIPS, SAID DEVICE HAVING AN EXPANSION CHAMBER
DISPOSITIF ET PROCÉDÉ POUR L'ASSEMBLAGE DE BANDES DE PLACAGE AVEC ESPACE D'EXPANSION

(30) Priorität: 12.05.2010 DE 102010020293
(43) Veröffentlichungstag der Anmeldung: 20.03.2013
(73) Patentinhaber: Laumeier, Reinhold, 33397 Reitberg (DE)
(72) Erfinder: VON MUTIUS, Michael, 33397 Rietberg (DE); LAUMEIER, Reinhold, 33397 Rietberg (DE)
(74) Vertreter: Thielking & Elbertzhagen Patentanwälte Partnerschaft mbB
(86) Internationale Anmeldenummer: PCT/EP2011/001685
(87) Internationale Veröffentlichungsnummer: WO 2011/141101

(56) Entgegenhaltungen:
- WO-A1-92/01396
- WO-A2-00/32370
- DE-A1- 3 304 315
- US-A- 1 443 784
- US-A- 1 916 134

## Beschreibung

Die vorliegende Erfindung betrifft eine Vorrichtung und ein Verfahren zum Zusammensetzen von Furnierstreifen mit einem Expansionsraum in einer Klebstoffaktivierungszone, insbesondere zur Vermeidung eines Kontaktes zwischen aktiviertem Klebstoff an den Furnierstreifen und Bauteilen der Vorrichtung.

Vorrichtungen zum Zusammensetzen von Furnierstreifen sind aus dem Stand der Technik in unterschiedlichen Ausgestaltungen bekannt. Grundsätzlich müssen hierbei Vorrichtungen unterschieden werden, bei denen eine Beleimstation vorgestaltet ist, welche die Kanten der Furnierstreifen beleimt und dann unmittelbar danach das Zusammensetzen erfolgt. Alternativ können die Kanten von Furnieren im Voraus mit einem Klebstoff, insbesondere Polyvinylacetat (PVAc)-Dispersionsklebstoff, benetzt worden sein und zwischengelagert werden. Hierbei ist eine Lagerung über mehrere Monate oder gar Jahre möglich. Für das Zusammensetzen müssen dann die Furniere in die Vorrichtung zugeführt und der an den Kanten getrocknete Klebstoff muss aktiviert werden. Dies kann beispielsweise mittels Heißluft erfolgen. Nach dem Aktivieren können die Furnierstreifen dann zusammengefügt werden. Da bei der zweiten Maschinenvariante eine Einstellung der auf die Kanten aufgebrachten Klebstoffmengen nicht mehr möglich ist, sondern schon zeitlich getrennt davon vorgenommen wurde, ist es häufig so, dass beispielsweise zuviel Klebstoff auf die Kanten aufgetragen wurde. Hierdurch ergibt sich dann beim Aktivieren des Klebstoffs und anschließendem Zusammensetzen der Furnierstreifen die Problematik, dass der überschüssige Klebstoff beim Fügevorgang der Furnierstreifen zwischen den Kanten herausgedrückt wird und zu mangelhafter Fugenbildung und Verunreinigungen an Maschinenteilen führen kann. Dadurch ergeben sich höhere Ausschussmengen und zusätzliche Reinigungspausen für die Maschine, so dass die Herstellung eines Furnierteppichs häufig unterbrochen werden muss. Ferner ist aus der DE 33 04 315 A1 eine Vorrichtung gemäß dem Oberbegriff des Anspruchs 1 und ein Verfahren gemäss dem Oberbegriff des Anspruchs 12 bekannt.

Es ist daher Aufgabe der vorliegenden Erfindung, eine Vorrichtung und ein Verfahren zum Zusammensetzen von Furnierstreifen bereitzustellen, welche bei einfachem Aufbau und einfacher, kostengünstiger Herstellbarkeit eine qualitativ hochwertige, stumpf zusammengesetzte Furnierfuge bei weniger verschmutzender Maschine ermöglicht. Dies wird durch eine Vorrichtung mit den Merkmalen des Anspruchs 1 und ein Verfahren mit den Merkmalen des Anspruchs 12 gelöst. Die Unteransprüche zeigen bevorzugte Weiterbildungen der Erfindung.

Die erfindungsgemäße Vorrichtung zum Zusammensetzen von Furnierstreifen mit den Merkmalen des Anspruchs 1 weist demgegenüber den Vorteil auf, dass eine Verschmutzung der Vorrichtung durch Klebstoffreste vermieden werden kann. Hierdurch kann eine kostengünstige und kontinuierliche Zusammensetzung von Furnierstreifen mit qualitativ hochwertiger Klebefuge ausgeführt werden. Dies wird erfindungsgemäß dadurch erreicht, dass die Vorrichtung eine Klebstoff-Aktivierungsstation aufweist, die mindestens eine Heißluftquelle und einen von der Heißluftquelle ausgehenden Heißluftpfad mit einem Austrittselement aufweist. Das Austrittselement umfasst eine Austrittsöffnung sowie einen Expansionsraum. Somit sind im Austrittselement die Austrittsöffnung und zusätzlich der Expansionsraum vorgesehen. Heißluft strömt dabei aus der Austrittsöffnung aus und strömt an den Kanten der über der Austrittsöffnung vorbeigeführten Furnierstreifen vorbei, um den

Klebstoff an den Kanten zu aktivieren. Die Austrittsöffnung und der Expansionsraum sind unter und/oder über einer Furnierzufuhrebene angeordnet, so dass die Heißluft von unten und/oder oben zu den Furnierkanten geführt wird. Der Expansionsraum kann auch als Drainagevorrichtung für überschüssigen Klebstoff dienen. Erfindungsgemäß kann somit, wenn an den Furnierkanten in einem vorhergehenden Schritt z.B. zuviel Klebstoff aufgetragen wurde, der aktivierte Klebstoff unter Wärmeeinwirkung eine Ausdehnung erfahren, ohne dabei umliegende Werkstückkanten zu berühren und an diesen anzuhaften. Hierdurch wird insbesondere ein Herausziehen von Klebstoff aus der Klebefuge durch Anhaftung von Klebstoff an Maschinenteilen vermieden und auch eine Verschmutzung der Vorrichtung vermieden. Die Erfindung eignet sich dabei besonders für die Verwendung eines Dispersionsklebstoffs (insbesondere Mischweißleim) an den Furnierkanten, welcher den großen Vorteil hat, dass er formaldehydfrei ist und sehr einfach zu handhaben ist. Ferner ist ein Dispersionsklebstoff auch sehr kostengünstig im Vergleich mit anderen Klebstoffen.

Vorzugsweise sind der Expansionsraum und die Austrittsöffnung strömungstechnisch miteinander verbunden, wobei bevorzugt die Austrittsöffnung in den Expansionsraum mündet. Hierdurch wird sichergestellt, dass der Expansionsraum unmittelbar am Austritt der Heißluft vorgesehen ist und somit sofort nach Erwärmen des an den Kanten befindlichen Klebstoffs keine Kontaktmöglichkeit des Klebstoffs mit anderen Bauteilen der Maschine vorhanden ist, und gegebenenfalls überschüssigen Klebstoff aufnehmen kann. Durch die strömungstechnische Verbindung zwischen Expansionsraum und Austrittsöffnung wird ferner erreicht, dass die Heißluft in den Expansionsraum strömen kann und entlang des Expansionsraums eine gerichtete Strömung erfolgt, wodurch die Heißluft länger an den Kanten der Furnierstreifen vorbeigeführt wird.

Weiter bevorzugt ist der Expansionsraum als Expansionskanal, insbesondere als geradliniger, in einer Förderrichtung der Furnierstreifen verlaufender Expansionskanal, ausgebildet. Durch diese Maßnahme liegt der Expansionskanal parallel zur Fuge der Furnierstreifen, so dass während des beginnenden Fügevorgangs, bei dem die Furnierstreifen kontinuierlich in Förderrichtung weiterbewegt werden, über die gesamte Strecke von Heißluftaustritt bis zur Fügezone, gegebenenfalls sich der Klebstoff in den Expansionskanal ausdehnt, ohne dabei in Kontakt mit Maschinenteilen zu kommen. Hierdurch wird vor der Fügezone auch bei Ausdehnungen des Klebstoffs ein Kontakt zwischen Klebstoff und Maschine vermieden, so dass hervorragende Klebefugen im nachfolgenden Fügeschritt erhalten werden. Gegebenenfalls können in einem weiteren nachfolgenden Schritt überstehende Klebstofffugenreste von dem hergestellten Furnierteppich abgeschliffen werden. Ferner kann die Heißluft hervorragend entlang des Expansionskanals geführt werden.

Weiter bevorzugt umfasst die Vorrichtung eine Luftstrom-Umlenkeinrichtung, welche über der Austrittsöffnung angeordnet ist. Die Luftstrom-Umlenkeinrichtung dient dabei zur Kanalisierung der Heißluft, um den Klebstoff an den Furnierkanten im gesamten Umgebungsbereich der Austrittsöffnung der Heißluft und vor der Zusammensetzzone zu aktivieren, wodurch in diesen Bereichen eine gleichmäßigere Erwärmung des Klebstoffes und eine bessere Ausnutzung der Wärmeenergie erreicht wird. Hierdurch wird auch im gesamten Umgebungsbereich der Austrittsöffnung eine höhere Umgebungstemperatur erreicht. Die durch die Austrittsöffnung austretende Heißluft wird somit durch den Spalt zwischen den beiden zu fügenden Furnierstreifen hindurchgeführt und trifft auf die Luftstrom-Umlenkeinrichtung. Dadurch wird die Heißluft insbesondere in Förderrichtung der Furnierstreifen abgelenkt und ferner erwärmt sich auch die Luftstrom-Umlenkeinrichtung selbst. Hierdurch kann ein schnelleres Aktivieren des Klebstoffs erreicht werden.

Die Luftstrom-Umlenkeinrichtung ist vorzugsweise aus einem Material mit guter Wärmeleitfähigkeit hergestellt. Hierdurch wird eine sehr gute Wärmeverteilung an der Luftstrom-Umlenkeinrichtung erreicht, so dass ein Aktivierungsbereich für den Klebstoff nicht nur unmittelbar an der Austrittsöffnung für die Heißluft vorhanden ist, sondern die Aktivierung aufgrund der hohen Temperaturen auch in vorangehenden bzw. nachfolgenden Teilbereichen stattfindet. Vorzugsweise ist die Luftstrom-Umlenkeinrichtung aus Kupferblech hergestellt.

Weiter bevorzugt ist ein Abstand zwischen einer Oberfläche des Austrittselements und der Luftstrom-Umlenkeinrichtung etwas größer als eine Dicke der Furnierstreifen. Hierdurch kann eine zielgerichtete Strömung der Heißluft zuerst durch den Spalt zwischen den zu fügenden Furnierstreifen und dann entlang der Luftstrom-Umlenkeinrichtung bereitgestellt werden.

Besonders bevorzugt weist die Luftstrom-Umlenkeinrichtung eine Oberfläche derart auf, dass ein Reibwert zwischen der Oberfläche und den Furnierstreifen möglichst klein ist. Besonders bevorzugt weist die Oberfläche der Luftstrom-Umlenkeinrichtung eine Teflonbeschichtung o. ä. auf.

Weiter bevorzugt weist die Luftstrom-Umlenkeinrichtung wenigstens eine Luftdurchlassöffnung auf. Hierdurch wird es ermöglicht, dass zugeführte Heißluft auch aus der Luftdurchlassöffnung über den Furnierstreifen austreten kann. Dies verhindert insbesondere eine unerwünschte Geräuschentwicklung durch schwingende Furnierstreifen. Die Luftdurchlassöffnung kann beispielsweise als Schlitz oder Lochreihe, z.B. zylindrische Löcher oder Langlöcher, vorgesehen werden. Weiter bevorzugt weist die Luftdurchlassöffnung an einer zum Expansionsraum gerichteten Seite eine vertiefende Ausnehmung auf. Die Luftdurchlassöffnung ist vorzugsweise derart vorgesehen, dass sie vollständig oder teilweise über dem Expansionsraum und insbesondere über der Austrittsöffnung der Heißluft angeordnet ist.

Gemäß einer weiteren bevorzugten Ausgestaltung der Erfindung umfasst die Vorrichtung eine Druckrolle zum Ausüben eines senkrechten Drucks auf die Furnierstreifen, wobei der Expansionsraum in dem Austrittselement bis in den Bereich der Druckrolle und besonders bevorzugt bis zu einem Bereich einer senkrechten Projektion einer Drehachse der Druckrolle verläuft. Mit anderen Worten reicht der Expansionsraum vorzugsweise bis unter die Drehachse der Druckrolle, da hier die Druckrolle mit den Furnierstreifen in Kontakt steht und gegebenenfalls noch überschüssiger Klebstoff aus dem Fügebereich zwischen den beiden Furnierstreifen austreten kann.

Weiter bevorzugt mündet der Heißluftpfad am Austrittselement senkrecht zur Oberfläche des Austrittselements. Alternativ kann der Heißluftpfad am Austrittselement auch in einem Winkel austreten. Vorzugsweise beträgt der Winkel dabei zwischen 30° und 60°, vorzugsweise 45°, wobei die Austrittsrichtung der Heißluft in Furnierförderrichtung gerichtet ist.

Das erfindungsgemäße Verfahren gemäß Anspruch 12 ermöglicht eine sehr hochwertige, stumpf zusammengesetzte Furnierfuge zwischen zwei Furnierstreifen bei Vermeidung einer Verschmutzung einer Furnierzusammensetzmaschine. Hierzu werden gemäß dem erfindungsgemäßen Verfahren zuerst ein Paar von Furnierstreifen in einem Zuführbereich der Maschine in einer Ebene zugeführt, dann wird ein auf den Kanten der Furnierstreifen aufgebrachter Dispersionsklebstoff mittels Heißluft aktiviert, welcher aus einem Austrittselement austritt, und anschließend werden die Furnierstreifen an den klebstoffaktivierten Furnierkanten stumpf gefügt. Dabei werden die Furnierstreifen nach dem Aktivieren noch an einem Expansionsraum des Austrittselements vorbeigeführt, um so eine Berührung des aktivierten Dispersionsklebstoffs mit Maschinenteilen zu vermeiden. Der Expansionsraum erstreckt sich dabei in einen Übergangsbereich zwischen einem Aktivierungsbereich, in dem der Dispersionsklebstoff aktiviert wird und einen Fügebereich, in welchem die Furnierstreifen gefügt werden. Durch das Vorsehen des Expansionsraums und das Vorbeiführen der klebstoffaktivierten Furnierkanten an diesem Expansionsraum kann somit eine Verschmutzung der Maschine vermieden werden. Der Expansionsraum ermöglicht, dass die aktivierten Furnierkanten bis zum Fügebeginn nicht mehr unmittelbar mit Maschinenteilen der Maschine in Kontakt kommen und dort Verschmutzungen verursachen. So kann ein unmittelbares Anhaften des Klebstoffs an nachfolgenden Maschinenteilen vermieden werden. Die Fügequalität wird jedoch hierdurch nicht beeinträchtigt, da durch das Zusammendrücken der Furnierstreifen an den Furnierkanten gegebenenfalls überschüssiger Klebstoff herausgedrückt wird und dann einfach ausgehärtet und anschließend abgeschliffen werden kann.

Das Verfahren ist dann besonders effektiv, wenn der Expansionsraum vorzugsweise als Expansionskanal vorgesehen ist und eine Austrittsöffnung in den Expansionskanal mündet, so dass die aus der Austrittsöffnung austretende Heißluft auch in den Expansionskanal strömt. Hierdurch kann insbesondere eine verbesserte Aktivierung des Dispersionsklebstoffs und höhere Temperaturen im Aktivierungsbereich der Maschine erreicht werden.

Nachfolgend werden bevorzugte Ausführungsbeispiele der Erfindung unter Bezugnahme auf die begleitende Zeichnung im Detail beschrieben. In der Zeichnung ist:
- Fig. 1: eine schematische Schnittansicht einer Vorrichtung zum Zusammensetzen von Furnierstreifen gemäß einem ersten Ausführungsbeispiel der Erfindung,
- Fig. 2: eine schematische Draufsicht auf die Vorrichtung von Fig. 1,
- Fig. 3: eine perspektivische Ansicht eines in der Vorrichtung verwendeten Austrittselements,
- Fig. 4: eine schematische Schnittansicht einer Vorrichtung zum Zusammensetzen von Furnierstreifen gemäß einem zweiten Ausführungsbeispiel der Erfindung,
- Fig. 5: eine schematische Schnittansicht einer Vorrichtung zum Zusammensetzen von Furnierstreifen gemäß einem dritten Ausführungsbeispiel der Erfindung,
- Fig. 6: eine vergrößerte, perspektivische Darstellung eines Bauteils zur Zuführung von Heißluft gemäß dem dritten Ausführungsbeispiel,
- Fig. 7: eine schematische Schnittansicht einer Vorrichtung zum Zusammensetzen von Furnierstreifen gemäß einem vierten Ausführungsbeispiel,
- Fig. 8: eine schematische Draufsicht der Vorrichtung von Fig. 7, und
- Fig. 9 bis 11: alternative Ausgestaltungen einer erfindungsgemäßen Luftstrom-Umlenkeinrichtung.

Nachfolgend wird unter Bezugnahme auf die Figuren 1 bis 3 ein Verfahren und eine Vorrichtung 1 zum Zusammensetzen von Furnierstreifen gemäß einem ersten Ausführungsbeispiel der Erfindung im Detail beschrieben.

Wie aus Fig. 1 ersichtlich ist, umfasst die Vorrichtung 1 eine Furnierzufuhrebene E, in welcher Furnierstreifen 2 zugeführt werden. Die Zuführung der Furnierstreifen kann dabei manuell oder auch automatisch erfolgen. Wie insbesondere aus Fig. 2 ersichtlich ist, werden immer parallel zwei Furnierstreifen 2 zugeführt, wobei an den einander zugewandten Kanten 2a der Furnierstreifen schon ein Klebstoff aufgebracht ist, welcher in einem nachfolgenden Schritt aktiviert werden muss. Hierzu umfasst die Vorrichtung 1 eine Klebstoff-Aktivierungsstation 3, der dann eine Furnierfügestation 4 nachgeschaltet ist. In der Klebstoff-Aktivierungsstation 3 wird der an den Kanten 2a befindliche Klebstoff aktiviert, so dass im nachfolgenden Schritt dann ein Fügen der Furnierstreifen möglich ist. Als Klebstoff kann vorzugsweise ein formaldehydfreier Dispersionsklebstoff an den Kanten 2a aufgebracht sein, wobei der aufgebrachte Klebstoff, schon mehrere Monate zuvor an den Furnierkanten aufgebracht worden sein kann. Die Klebstoff-Aktivierungsstation 3 umfasst eine stationäre Heißluftquelle 5 und einen von der Heißluftquelle 5 ausgehenden Heißluftpfad 6 mit einem Austrittselement 7. Das Austrittselement 7 umfasst eine Austrittsöffnung 8 sowie als Expansionsraum eine geradlinige Nut 9 mit vorzugsweise rechteckigem oder U-förmigem Querschnitt. Die Nut 9 mündet, wie aus Fig. 1 und 3 ersichtlich ist, in die Austrittsöffnung 8 bzw. geht von dieser aus. Wie aus Fig. 1 ersichtlich ist, ist die Nut 9 sowie die Austrittsöffnung 8 unterhalb der Furnierzufuhrebene E angeordnet. Somit strömt die Heißluft von unten durch das Austrittselement 7 in den Spalt 10 zwischen den beiden zu fügenden Furnierstreifen 2 (siehe Fig. 2), wobei die Nut 9 eine Breite aufweist, welche größer als der Spalt 10 ist. Die Austrittsöffnung 8 weist einen größeren Durchmesser als der Heißluftpfad 6 auf.

Für eine einfache Befestigung des Austrittselements 7 an einem Bauteil 18, z.B. in einem Gestell, kann beispielsweise ein schraubbarer, zylinderförmiger Hohlbolzen 17 vorgesehen werden, welcher eine zentrale Durchgangsöffnung 17a aufweist, durch die der Heißluftpfad 6 hindurchgeführt ist. Somit kann die Heißluft dann durch den Hohlbolzen 17 zur Austrittsöffnung 8 geführt und das Austrittselement 7 in einfacher Weise an einem weiteren Bauteil 18 befestigt werden.

Die Vorrichtung 1 umfasst ferner eine Luftstrom-Umlenkeinrichtung 11 sowie einen Trennsteg 12. Die Luftstrom-Umlenkeinrichtung 11 ist, wie aus Fig. 1 ersichtlich ist, am Trennsteg befestigt und als Kupferblech ausgebildet und ist über der Austrittsöffnung 8 und teilweise auch über der Nut 9 angeordnet. Die Luftstrom-Umlenkeinrichtung 11 hat dabei die Aufgabe, die aus der Austrittsöffnung 8 austretende Heißluft, welche durch den Spalt 10 zwischen den beiden Furnierstreifen 2 hindurchströmt, umzulenken. Dies ist in Fig. 1 durch den Pfeil B gekennzeichnet, wobei der Pfeil A die von der Heißluftquelle 5 durch den Heißluftpfad 6 strömende Heißluft andeutet. In Fig. 1 ist ferner eine Förderrichtung der Furnierstreifen 2 mit dem Pfeil C gekennzeichnet.

Die Vorrichtung 1 umfasst ferner in bekannter Weise zwei Diskusscheiben 13, 14 sowie eine Druckrolle 15, welche um einen Mittelpunkt 16 rotiert. Wie aus Fig. 1 ersichtlich ist, ist die Nut 9 dabei in Förderrichtung C der Furnierstreifen so angeordnet, dass sie bis zu einer senkrechten Projektion des Rotationspunktes 16 der Druckrolle 15 reicht.

Die Funktion der erfindungsgemäßen Vorrichtung 1 ist dabei wie folgt. Die Furnierstreifen weisen an ihren Kanten 2a schon Klebstoff auf, welcher in einem vorhergehenden Schritt dorthin aufgebracht wurde, wobei der Klebstoff getrocknet oder zumindest angetrocknet sein kann. Dies kann schon einige Zeit vorher geschehen sein. Die Furnierstreifen werden dann in der Furnierzufuhrebene E zugeführt, wobei für ein einfaches Ausrichten die Furnierstreifen an den Trennsteg 12 angelegt werden können. Die Furnierstreifen 2 werden dann manuell oder durch einen Kettenantrieb in Richtung der Förderrichtung C der Furnierstreifen bewegt und über das Austrittselement 7 geführt. Dabei ist die Ausrichtung der Furnierstreifen 2 derart, dass der Spalt 10 zwischen den beiden Furnierstreifen über der Austrittsöffnung 8 in dem Austrittselement 7 liegt. Heißluft, welche durch den Heißluftpfad 6 zur Austrittsöffnung 8 zugeführt wird, tritt dann zwischen den beiden Furnieren 2 an den mit Klebstoff versehenen Kanten 2a aus und aktiviert den dort vorhandenen Klebstoff. Der aktivierte Klebstoff kann dabei eine Viskositätserniedrigung erfahren. Dadurch erhöht sich die Gefahr der Anhaftung und der teilweisen Abstreifung an umgebenden Bauteilen, die in direkten Kontakt mit den klebstoffbenetzten Furnierkanten 2a treten können. Die Nut 9 stellt somit einen Expansionsraum zur Verfügung, so dass ein Anhaften und Abstreifen unterbleibt. Gegebenenfalls kann auch überschüssiger Klebstoff in der Nut 9 gesammelt werden. Die Furnierstreifen 2 werden dabei kontinuierlich weiter an der Klebstoff-Aktivierungsstation 3 vorbeigeführt.

Im Bereich der Diskusscheiben 13 und der Druckrolle 15 beginnt dann der Fügeprozess. Hierbei werden die Furnierstreifen durch die beiden Diskusscheiben 13, 14 sowie die Druckrolle 15 weiterbefördert. Während der Bewegung der Furnierstreifen 2 wird somit die gesamte Kantenlänge der Furnierstreifen an der Austrittsöffnung 8 vorbeigeführt und der Klebstoff für den Fügevorgang aktiviert. Die über der Austrittsöffnung 8 und einem Teilbereich des Austrittselements 7 angeordnete Luftstrom-Umlenkeinrichtung 11 unterstützt dabei den Aktivierungsprozess noch zusätzlich, da die Heißluft an der Luftstrom-Umlenkeinrichtung 11 umgeleitet wird. In diesem Ausführungsbeispiel, bei dem der Heißluftpfad 6 senkrecht zu einer Oberfläche 7a des Austrittselements 7 mündet, erfolgt eine Umleitung der Heißluft sowohl in Förderrichtung C der Furnierstreifen als auch entgegen der Förderrichtung der Furnierstreifen. Dies hat den Vorteil, dass die gesamte nähere Umgebung aus der Austrittsöffnung 8 und insbesondere das Austrittselement 7, welches vorzugsweise aus einem metallischen Material hergestellt ist, sowie die Luftstrom-Umlenkeinrichtung 11 erwärmt werden, so dass eine Gesamttemperatur im Bereich der Klebstoff-Aktivierungsstation 3 höher als im Stand der Technik liegt. Hierdurch wird eine schnellere Aktivierung des Klebstoffs möglich, so dass die Durchlaufgeschwindigkeit für die Furnierstreifen erhöht werden kann.

Somit kann durch das Vorsehen der Nut 9 verhindert werden, dass überschüssiger Klebstoff weiter durch die Vorrichtung 1 hindurchtransportiert wird und dann andere Bauteile der Vorrichtung verschmutzt oder durch Kontakt des aktivierten Klebstoffs mit Maschinenteilen Klebstoff an den Maschinenteilen kleben bleibt, der dann im nachfolgenden Fügeschritt zur Herstellung einer quantitativ hochwertigen Fuge fehlt.Stattdessen kann der überschüssige Klebstoff gegebenenfalls in der Nut 9 gesammelt werden und die Nut 9 kann dann nach Zusammenfügen einer gewissen Anzahl von Furnierstreifen 2 einfach gereinigt werden.

Nachfolgend wird unter Bezugnahme auf Fig. 4 eine Vorrichtung zum Zusammensetzen von Furnierstreifen gemäß einem zweiten Ausführungsbeispiel der Erfindung beschrieben, wobei gleiche bzw. funktional gleiche Teile mit den gleichen Bezugszeichen wie im ersten Ausführungsbeispiel bezeichnet sind.

Wie aus Fig. 4 ersichtlich ist, umfasst die Vorrichtung 1 des zweiten Ausführungsbeispiels zusätzlich noch eine zweite stationäre Heißluftquelle 25 mit einem zweiten Heißluftpfad 26. Die zweite Heißluftquelle 25 und der zweite Heißluftpfad 26 sind dabei über der Furnierzufuhrebene E angeordnet, so dass Heißluft zusätzlich noch von oben auf die Kanten der Furnierstreifen 2 zugeführt werden kann (Pfeil R). Eine zweite Austrittsöffnung 28 des zweiten Heißluftpfades 26 liegt dabei in Förderrichtung C der Furnierstreifen auf gleicher Höhe wie die Austrittsöffnung 8 des ersten Heißluftpfades 6. Dabei ist der zweite Heißluftpfad 26 durch die Luftstrom-Umlenkeinrichtung 11 hindurchgeführt. Ferner ist in der Luftstrom-Umlenkeinrichtung 11 ein zweiter Expansionsraum in Form einer zweiten, in Förderrichtung C der Furnierstreifen 2 verlaufenden zweiten Nut 29 gebildet. Heißluft strömt dann aus der zweiten Austrittsöffnung 28 auch in die zweite Nut 29, wobei die beiden Heißluftströme gegeneinander strömen und teilweise gegen die Furnierflächen strömen und dadurch umgelenkt werden. Somit liegende die erste Nut 9 und die zweite Nut 29 übereinander, wobei die zueinander gerichteten Kanten der beiden zu fügenden Furnierstreifen exakt zwischen den beiden Nuten 9, 29 vorbeigeführt werden. Somit kann ein Heißluftstrom sowohl von unten als auch von oben zum Spalt 10 zwischen den beiden Furnierstreifen 2 hinzugeführt werden, so dass eine optimale Erwärmung des an den Kanten der Furnierstreifen 2 aufgebrachten Klebstoffs erhalten wird. Da sich der an den Kanten befindliche Klebstoff bei Erwärmung in allen Richtungen ausdehnen kann, wird beim zweiten Ausführungsbeispiel insbesondere verhindert, dass Klebstoff mit der Luftstrom-Umlenkeinrichtung 11 in Berührung kommt und dort Verschmutzungen oder Anhaftungen vermieden werden können. Wie aus Fig. 4 ersichtlich ist, ist die zweite Nut 29 dabei über die, ausgehend von der zweiten Austrittsöffnung 28 in Förderrichtung C, liegende, vollständige Länge der Luftstrom-Umlenkeinrichtung 11 ausgebildet.

Vorzugsweise ist dabei eine Breite und/oder eine Tiefe der ersten Nut 9 und der zweiten Nut 29 gleich. Es sei ferner angemerkt, dass statt einer zweiten Heißluftquelle 25 alternativ eine gemeinsame Heißluftquelle für den ersten und zweiten Heißluftpfad vorgesehen werden kann. Hierdurch können Kosten und Bauraum eingespart werden.

Unter Bezugnahme auf die Fig. 5 und 6 wird nachfolgend eine Vorrichtung zum Zusammensetzen von Furnierstreifen gemäß einem dritten Ausführungsbeispiel der Erfindung im Detail beschrieben, wobei gleiche bzw. funktional gleiche Teile mit den gleichen Bezugszeichen wie in den vorhergehenden Ausführungsbeispielen bezeichnet sind.

Wie insbesondere aus Fig. 5 ersichtlich ist, ist beim dritten Ausführungsbeispiel insbesondere eine Mündung der Heißluft am Austrittselement 7 unterschiedlich zu den Mündungen der vorhergehenden Ausführungsbeispiele ausgebildet. Beim dritten Ausführungsbeispiel ist im Austrittselement 7 eine Düse 37 befestigt, welche einen kanalartigen Mündungsquerschnitt 38 aufweist. Der Mündungsquerschnitt 38 mündet dabei in eine längliche Nut 9 und weist vorzugsweise eine gleiche Breite wie die Nut 9 auf. Wie aus Fig. 5 ersichtlich ist, ist dabei eine Länge des kanalartigen Mündungsquerschnitts 38 kürzer als eine Länge der Nut 9. Es sei jedoch angemerkt, dass die Länge des kanalartigen Mündungsquerschnitts 38 auch derart vorgesehen sein kann, dass ihre Länge der der Nut 9 entspricht. Durch diese Ausbildung des länglichen, kanalartigen Mündungsquerschnitts 38, der direkt in die Nut 9 mündet, kann eine verbesserte Ausströmung der Heißluft, wie in den Fig. 5 und 6 durch die Pfeile B1 und B2 angedeutet, erreicht werden, da die Heißluft über einen in Bewegungsrichtung der Furniere 2 längeren Bereich zwischen die Furniere strömen kann. Ferner wird eine strömungstechnisch bessere Anbindung der Nut 9 an die Austrittsöffnung 38 erreicht. Hierdurch kann insbesondere eine etwas in Förderrichtung der Furnierstreifen liegende längere Aktivierungszone in der Maschine erreicht werden, so dass die Temperatur der Heißluft reduziert werden kann. Ansonsten entspricht dieses Ausführungsbeispiel den vorhergehenden Ausführungsbeispielen, so dass auf die dort gegebene Beschreibung verwiesen werden kann.

In den Fig. 7 und 8 ist eine Vorrichtung gemäß einem vierten Ausführungsbeispiel der Erfindung gezeigt, wobei gleiche bzw. funktional gleiche mit den gleichen Bezugszeichen wie in den vorhergehenden Ausführungsbeispielen bezeichnet sind.

Das vierte Ausführungsbeispiel entspricht im Wesentlichen dem ersten Ausführungsbeispiel, wobei zusätzlich beim vierten Ausführungsbeispiel noch ein Schlitz 40 in der Luftstrom-Umlenkeinrichtung 11 vorgesehen ist. Der Schlitz 40 ist mittig in der Luftstrom-Umlenkeinrichtung 11 vorgesehen und verläuft, wie aus Fig. 7 ersichtlich ist, über dem als Nut 9 ausgeführten Expansionsraum. Durch das Vorsehen des zusätzlichen Schlitzes 40 in der Luftstrom-Umlenkeinrichtung 11 kann somit Heißluft, welche aus dem Heißluftpfad an der Austrittsöffnung 8 austritt und an den Kanten 2a der Furnierstreifen vorbeiströmt, teilweise auch aus dem Schlitz 40 austreten. Dies ist in Fig. 7 durch den Pfeil D angedeutet. Hierdurch wird insbesondere verhindert, dass die Furnierstreifen im Bereich der Luftstrom-Umlenkeinrichtung 11 zu schwingen beginnen und unerwünschte Geräusche erzeugen. Wie aus Fig. 8 ersichtlich ist, ist der Schlitz 40 derart vorgesehen, dass er, ausgehend von einem freien Ende der Luftstrom-Umlenkeinrichtung 11 in Richtung des Trennstegs 12 auf einer Linie mit dem Trennsteg 12 verläuft. Die Breite des Schlitzes 40 ist dabei konstant. Somit setzt die derart veränderte Luftstrom-Umlenkeinrichtung 11 der von unten anströmenden heißen Luft keinen oder nur einen geringen Strömungswiderstand entgegen, so dass insbesondere eine seitliche Ableitung der anströmenden Luft über den Furnierstreifen vermieden wird.

In den Fig. 9 bis 11 sind alternative Ausgestaltungen der Luftstrom-Umlenkeinrichtung 11 dargestellt. Fig. 9 zeigt ein Ausführungsbeispiel, bei dem eine Luftdurchlassöffnung in der Luftstrom-Umlenkeinrichtung 11 durch eine Vielzahl von in Reihe angeordneten zylindrischen Löchern 4' gebildet ist. Fig. 10 zeigt ein alternatives Ausführungsbeispiel, bei dem die Luftdurchlassöffnung in der Luftstrom-Umlenkeinrichtung 11 durch in Reihe angeordnete Langlöcher 42 vorgesehen ist. Fig. 11 zeigt eine weitere alternative Ausgestaltung, bei der an der Luftdurchlassöffnung, welche wiederum als Schlitz 40 ausgebildet ist, an der zur Nut 9 gerichteten Seite eine vertiefende Ausnehmung vorgesehen ist. Hierdurch kann insbesondere vermieden werden, dass Klebstoff, insbesondere Leim, an der Unterseite der Luftstrom-Umlenkeinrichtung 11 anhaftet. Daher ist die Ausnehmung 43 auch etwas breiter als die Luftdurchlassöffnung vorgesehen.

Wie in den Ausführungsbeispielen dargelegt wurde, kann erfindungsgemäß somit durch das Vorsehen eines Expansionsraums in der Klebstoffaktivierungszone ein Kontakt des aktivierten Klebstoffs mit Bauteilen der Furnierstreifen-Zusammensetzvorrichtung 1 verhindert werden. Hierdurch können Stillstandszeiten der Vorrichtung aufgrund von Reinigungsarbeiten minimiert werden. Der Expansionsraum ist dabei besonders bevorzugt bis zum Beginn der Fügezone in kanalartiger Form vorgesehen. Ferner kann eine verbesserte Erwärmung des Klebstoffs und somit eine verbesserte Ausnutzung der Wärmeenergie erreicht werden.

### Bezugszeichenliste

- 1: Furnierstreifen-Zusammensetzvorrichtung
- 2: Furnierstreifen
- 2a: Kanten
- 3: Klebstoff-Aktivierungsstation
- 4: Furnierfügestation
- 5: stationäre Heißluftquelle
- 6: Heißluftpfad
- 7: Austrittselement
- 7a: Oberfläche
- 8: Austrittsöffnung
- 9: Nut / Expansionsraum
- 10: Spalt
- 11: Luftstrom-Umlenkeinrichtung
- 12: Trennsteg
- 13, 14: Diskusscheiben
- 15: Druckrolle
- 16: Drehachse
- 17: Hohlbolzen
- 17a: Durchgangsöffnung
- 18: Bauteil
- 25: zweite stationäre Heißluftquelle
- 26: zweiter Heißluftpfad
- 28: Austrittsöffnung
- 29: zweite Nut
- 37: Düse
- 38: Mündungsquerschnitt
- 40: Schlitz
- 41: Zylinderöffnungen
- 42: Langloch
- 43: Ausnehmung
- A, B, D, R, S: Strömung der Heißluft
- C: Förderrichtung
- E: Furnierzufuhrebene
- F: Druck

## Patentansprüche

1. Vorrichtung (1) zum Zusammensetzen von Furnierstreifen (2), umfassend:
- eine Furnierzufuhrebene (E), in welcher die Furnierstreifen (2) zugeführt werden,
- eine Furnierfügestation (4), in welcher die Furnierstreifen (2) an den Kanten (2a) zusammengefügt werden, und
- eine Klebstoff-Aktivierungsstation (3), welche einen auf eine Kante (2a) der Furnierstreifen (2) aufgebrachten Klebstoff aktiviert,
- wobei die Klebstoff-Aktivierungsstation (3) eine Heißluftquelle (5) und einen von der Heißluftquelle (5) ausgehenden Heißluftpfad (6) mit einem Austrittselement (7) aufweist, **dadurch gekennzeichnet dass**, das Austrittselement (7) eine Austrittsöffnung (8) und einen Expansionsraum (9) aufweist, wobei Heißluft aus der Austrittsöffnung (8) strömt und an den Kanten (2a) der Furnierstreifen (2) vorbeiströmt, um den Klebstoff an den Kanten (2a) zu aktivieren, und
- wobei das Austrittselement (7) unter und/oder über der Furnierzufuhrebene (E) angeordnet ist.

2. Vorrichtung nach Anspruch 1, **dadurch gekennzeichnet, dass** die Austrittsöffnung (8) des Austrittselements (7) in den Expansionsraum (9) mündet.

3. Vorrichtung nach einem der vorhergehenden Ansprüche, **dadurch gekennzeichnet, dass** der Expansionsraum ein Expansionskanal ist, insbesondere ein geradliniger, in einer Förderrichtung (C) der Furnierstreifen verlaufender Expansionskanal.

4. Vorrichtung nach einem der vorhergehenden Ansprüche, ferner umfassend eine Luftstrom-Umlenkeinrichtung (11), welche gegenüber über der Austrittsöffnung (8) angeordnet ist
- wobei insbesondere die Luftstrom-Umlenkeinrichtung (11) aus einem Material mit einer guten Wärmeleitfähigkeit, insbesondere einem Metall enthaltenden Material, hergestellt ist.

5. Vorrichtung nach Anspruch 4, **dadurch gekennzeichnet,**
- **dass** ein Abstand zwischen einer Oberfläche (7a) des Austrittselements und der Luftstrom-Umlenkeinrichtung (11) etwas größer als eine Dicke der Furnierstreifen (2) ist und/oder
- **dass** die Luftstrom-Umlenkeinrichtung (11) eine Oberfläche derart aufweist, dass sich ein kleiner Reibwert zwischen der Oberfläche der Luftstrom-Umlenkeinrichtung (11) und den Furnierstreifen (2) ergibt.

6. Vorrichtung nach einem der Ansprüche 4 oder 5, **dadurch gekennzeichnet, dass** die Luftstrom-Umlenkeinrichtung (11) wenigstens eine Luftdurchlassöffnung (40; 41; 42) aufweist.

7. Vorrichtung nach Anspruch 6, **dadurch gekennzeichnet,**
- **dass** die Luftdurchlassöffnung (40; 41; 42) einen Schlitz oder eine Lochreihe, insbesondere eine Lochreihe aus einer Vielzahl von zylindrischen Löchern und/oder einer Vielzahl von Langlöchern, umfasst, oder
- **dass** die Luftdurchlassöffnung (40; 41; 42) an einer zum Expansionsraum (9) gerichteten Seite eine vertiefende Ausnehmung (43) aufweist.

8. Vorrichtung nach einem der Ansprüche 6 oder 7, **dadurch gekennzeichnet, dass** wenigstens ein Teilbereich der Luftdurchlassöffnung (40; 41; 42) über dem Expansionsraum und insbesondere über der Austrittsöffnung (8), angeordnet ist.

9. Vorrichtung nach einem der vorhergehenden Ansprüche,
- ferner umfassend eine Druckrolle (15) zum Ausüben eines Druckes (F) auf die Furnierstreifen (2), wobei der Expansionsraum (9) im Austrittselement (7) bis in den Bereich der Druckrolle (15), vorzugsweise bis in einen Bereich einer senkrechten Projektion einer Drehachse (16) der Druckrollen (15), verläuft, und/oder
- ferner umfassend einen Hohlbolzen (17), durch welchen der Heißluftpfad (6) verläuft, wobei das Austrittselement (7) mittels des Hohlbolzens (17) an einem Bauteil (18) fixiert ist.

10. Vorrichtung nach einem der vorhergehenden Ansprüche, **dadurch gekennzeichnet, dass** der Heißluftpfad (6) am Austrittselement (7) senkrecht zur Oberfläche (7a) des Austrittselements mündet, oder dass der Heißluftpfad (6) am Austrittselement (7) in einem Winkel zur Oberfläche des Austrittselements, vorzugsweise in einem Winkel zwischen 30° und 60°, insbesondere 45°, mündet.

11. Vorrichtung nach einem der Ansprüche 2 bis 10, **dadurch gekennzeichnet, dass** die Austrittsöffnung (8) einen kanalartigen Mündungsquerschnitt (38) oder einen ovalen Mündungsquerschnitt aufweist.

12. Verfahren zum Zusammensetzen von Furnierstreifen (2), umfassend die Schritte:
- Zuführen eines Paars von Furnierstreifen (2) in einer Furnierzufuhrebene (E),
- Aktivieren eines auf einer Kante (2a) der Furnierstreifen (2) aufgebrachten Dispersionsklebstoffs mittels Heißluft, welche aus einem Austrittselement (7) austritt, und
- Fügen der Furnierstreifen (2) an den klebstoffaktivierten Furnierkanten (2a),
**dadurch gekennzeichnet, dass**
die Furnierstreifen (2) am Austrittselement (7) an einen im Austrittselement (7) gebildeten Expansionsraum (9) vorbeigeführt werden, um eine Berührung des aktivierten Dispersionsklebstoffs mit Maschinenteilen zu vermeiden.

13. Verfahren nach Anspruch 12, **dadurch gekennzeichnet, dass** der Expansionsraum (9)
ein Expansionskanal ist und eine Austrittsöffnung (8) in den Expansionskanal mündet derart, dass Heißluft auch in den Expansionskanal strömt.

14. Verfahren nach einem der Ansprüche 12 oder 13, **dadurch gekennzeichnet, dass** die Heißluft von oben und/oder von unten zu den Furnierkanten zugeführt wird.

15. Verfahren nach einem der Ansprüche 12 bis 14, **dadurch gekennzeichnet, dass** die Heißluft mittels einer Luftstrom-Umlenkeinrichtung (11) umgelenkt wird, wobei die Luftstrom-Umlenkeinrichtung (11) insbesondere eine Luftdurchlassöffnung (40; 41; 42) aufweist.

## Claims

1. Device (1) for combining veneer strips (2), comprising:
- a veneer supply plane (E) in which the veneer strips (2) are supplied,
- a veneer joining station (4) in which the veneer strips (2) are joined along the edges (2a), and
- an adhesive activation station (3) which activates an adhesive applied to one edge (2a) of the veneer strips (2)
- wherein the adhesive activation station (3) has a hot air source (5) and a hot air path (6) emanating from the hot air source (5) and having an outlet element (7), **characterised in that** the outlet element (7) has an outlet aperture (8) and an expansion chamber (9) wherein hot air flows out from the outlet aperture (8) and flows past the edges (2a) of the veneer strip (2) in order to activate the adhesive along the edges (2a), and
wherein the outlet element (7) is arranged under and/or above the veneer supply plane (E).

2. Device according to claim 1 **characterised in that** the outlet aperture (8) of the outlet element (7) opens into the expansion chamber (9).

3. Device according to one of the preceding claims **characterised in that** the expansion chamber is an expansion channel, more particularly a rectilinear expansion channel running in a conveying direction (C) of the veneer strips.

4. Device according to one of the preceding claims, further comprising an air flow deflection device (11) which is arranged opposite the outlet aperture (8)
- wherein more particularly the air flow deflection device (11) is made from a material having good heat conduction, more particularly a metal-containing material.

5. Device according to claim 4 **characterised in that** a distance between a surface (7a) of the outlet element and the air flow deflection device (11) is somewhat greater than a thickness of the veneer strip (2), and/or that the air flow deflection device (11) has a surface such that a small friction value is produced between the surface of the air flow deflection device (11) and the veneer strip (2).

6. Device according to one of claims 4 or 5 **characterised in that** the air flow deflection device (11) has at least one air vent opening (40; 41; 42).

7. Device according to claim 6 **characterised in that** the air vent opening (40; 41; 42) comprises a slit or perforation row, more particularly a perforation row comprising a number of cylindrical holes and/or a number of oblong holes, or that the air vent opening (40; 41; 42) has a deepening recess (43) on a side directed towards the expansion chamber (9).

8. Device according to one of claims 6 or 7 **characterised in that** at least one partial region of the air vent opening (40; 41; 42) is arranged above the expansion chamber more particularly above the outlet aperture (8).

9. Device according to one of the preceding claims
- further comprising a pressure roller (15) for exerting a pressure (F) on the veneer strips (2) wherein the expansion chamber (9) runs in the outlet element (7) up into the region of the pressure roller (15), preferably into a region of a perpendicular projection of a rotational axis (16) of the pressure roller (15), and/or
- further comprising a hollow bolt (17) through which the hot air path (6) runs, wherein the outlet element (7) is fixed on a component part (18) by means of the hollow bolt (17).

10. Device according to one of the preceding claims **characterised in that** the hot air path (6) at the outlet element (7) opens perpendicular to the surface (7a) of the outlet element, or that the hot air path (6) at the outlet opening (7) opens at an angle to the surface of the outlet element, preferably at an angle between 30° and 60°, more particularly 45°.

11. Device according to one of claims 2 to 10 **characterised in that** the outlet opening (8) has a channel-like mouth cross-section (38) or an oval mouth cross-section.

12. Method for combining veneer strips (2) comprising the steps
- supplying a pair of veneer strips (2) in a veneer supply plane (E)
- activating a dispersion adhesive applied to one edge (2a) of the veneer strips (2) by means of hot air which exits from an outlet element (7), and
- joining the veneer strips (2) at the adhesive-activated veneer edges (2a) **characterised in that** the veneer strips (2) at the outlet element (7) are guided past an expansion chamber (9) formed in the outlet element (7) in order to avoid contact between the activated dispersion adhesive with the machine parts.

13. Method according to claim 12 **characterised in that** the expansion chamber (9) is an expansion channel and an outlet opening (8) opens into the expansion channel so that hot air also flows into the expansion channel.

14. Method according to one of claims 12 or 13 **characterised in that** the hot air is supplied from above and/or from below to the veneer edges.

15. Method according to one of claims 12 to 14 **characterised in that** the hot air is diverted by means of an air flow deflection device (11) wherein the air flow deflection device (11) has in particular an air vent opening (40; 41; 42)

## Revendications

1. Dispositif (1) pour l'assemblage de bandes de placage (2), comprenant :
- un plan d'alimentation en placage (E) sur lequel les bandes de placage (2) sont amenées,
- une station d'assemblage de placage (4) dans laquelle les bandes de placage (2) sont assemblées par leurs bords (2a), et
- une station d'activation de colle (3) qui active une colle qui est appliquée sur un bord (2a) des bandes de placage (2),
- sachant que la station d'activation de colle (3) présente une source d'air chaud (5) et un chemin d'air chaud (6) qui, partant de la source d'air chaud (5), présente un élément de sortie (7),
**caractérisé en ce que**
l'élément de sortie (7) présente une ouverture de sortie (8) et un espace d'expansion (9), sachant que de l'air chaud s'écoule de l'ouverture de sortie (8) et passe sur les bords (2a) des bandes de placage (2) pour activer la colle sur lesdits bords (2a), et
- sachant que l'élément de sortie (7) est disposé sous et / ou au-dessus du plan d'alimentation en placage (E).

2. Dispositif selon la revendication 1, **caractérisé en ce que** l'ouverture de sortie (8) de l'élément de sortie (7) débouche dans l'espace d'expansion (9).

3. Dispositif selon l'une des revendications précédentes, **caractérisé en ce que** l'espace d'expansion est un canal d'expansion, en particulier un canal d'expansion en ligne droite, qui s'étend dans une direction de transport (C) des bandes de placage.

4. Dispositif selon l'une des revendications précédentes, qui comprend de plus un système de déviation du flux d'air (11) qui est disposé à l'opposé, au-dessus de l'ouverture de sortie (8),
- sachant en particulier que le système de déviation du flux d'air (11) est fabriqué à partir d'un matériau présentant une bonne conductivité thermique, en particulier d'un matériau contenant du métal.

5. Dispositif selon la revendication 4, **caractérisé en ce que**
- un intervalle entre une surface (7a) de l'élément de sortie et le système de déviation du flux d'air (11) est un peu plus grand qu'une épaisseur des bandes de placage (2) et / ou
- le système de déviation du flux d'air (11) présente une surface telle qu'il résulte un petit coefficient de frottement entre la surface du système de déviation du flux d'air (11) et les bandes de placage (2).

6. Dispositif selon l'une des revendications 4 ou 5, **caractérisé en ce que** le système de déviation du flux d'air (11) présente au moins une ouverture de passage d'air (40 ; 41 ; 42).

7. Dispositif selon la revendication 6, **caractérisé en ce que**
- l'ouverture de passage d'air (40 ; 41 ; 42) comprend une fente ou une rangée de trous, en particulier une rangée de nombreux trous cylindriques et / ou de nombreux trous oblongs, ou
- l'ouverture de passage d'air (40 ; 41 ; 42) présente un évidement approfondissant (43), situé à un endroit dirigé vers l'espace d'expansion (9).

8. Dispositif selon l'une des revendications 6 ou 7, **caractérisé en ce qu'**au moins une section partielle de l'ouverture de passage d'air (40 ; 41 ; 42) est disposée au-dessus de l'espace d'expansion (9) et en particulier au-dessus de l'ouverture de sortie (8).

9. Dispositif selon l'une des revendications précédentes,
- comprenant de plus un rouleau de pression (15) qui est destiné à exercer une pression (F) sur les bandes de placage (2), sachant que l'espace d'expansion (9) s'étend dans l'élément de sortie (7) jusque dans la région du rouleau de pression (15), de préférence jusque dans une région d'une projection perpendiculaire à un axe de rotation (16) du rouleau de pression (15) et / ou
- comprenant de plus un boulon creux (17) à travers lequel s'étend le chemin d'air chaud (6), sachant que l'élément de sortie (7) est fixé à un composant (18) au moyen du boulon creux (17).

10. Dispositif selon l'une des revendications précédentes, **caractérisé en ce que** le chemin d'air chaud (6) débouche sur l'élément de sortie (7), perpendiculairement à la surface (7a) de l'élément de sortie, ou que le chemin de l'air chaud (6) débouche sur l'élément de sortie (7) en formant, par rapport à la surface de l'élément de sortie, un angle situé de préférence entre 30° et 60°, en particulier un angle de 45°.

11. Dispositif selon l'une des revendications 2 à 10, **caractérisé en ce que** l'ouverture de sortie (8) présente une section transversale d'embouchure genre canal (38) ou une section transversale d'embouchure ovale.

12. Procédé d'assemblage de bandes de placage (2) qui comprend les étapes suivantes :
- Amenée d'une paire de bandes de placage (2) sur un plan d'alimentation en placage (E),
- activation d'une colle en dispersion appliquée sur un bord (2a) des bandes de placage (2) au moyen d'air chaud qui s'échappe d'un élément de sortie (7),
et
- assemblage des bandes de placage (2) par les bords (2a) activés desdites bandes de placage, **caractérisé en ce que**
les bandes de placage (2) sont conduites le long d'un espace d'expansion (9), formé sur l'élément de sortie (7), pour éviter un contact entre la colle en dispersion activée et des pièces de la machine.

13. Procédé selon la revendication 12,
**caractérisé en ce que** l'espace d'expansion (9) est un canal d'expansion et qu'une ouverture de sortie (8) débouche dans le canal d'expansion de telle manière que de l'air chaud s'écoule aussi dans le canal d'expansion.

14. Procédé selon l'une des revendications 12 ou 13, **caractérisé en ce que** l'air chaud est amené sur les bords de placage d'en haut et / ou d'en bas.

15. Procédé selon l'une des revendications 12 à 14, **caractérisé en ce que** l'air chaud est dévié au moyen du système de déviation du flux d'air (11), sachant que le système de déviation du flux d'air (11) présente en particulier une ouverture de passage d'air (40 ; 41 ; 42).
